# FASCICULE DE BREVET EUROPEEN

(11) **EP 4 530 222 B1**
(45) Date de publication et mention de la délivrance du brevet: **04.03.2026**
(21) Numéro de dépôt: 24202121.0
(22) Date de dépôt: 24.09.2024
(51) Int. Cl.: B65F 1/06, B65F 1/16

(54) **CONTENEUR À DÉCHETS, NOTAMMENT POUR LA COLLECTE DE DÉCHETS TOXIQUES, TELS QUE CEUX ISSUS DE LABORATOIRE**
ABFALLBEHÄLTER, INSBESONDERE ZUR SAMMLUNG VON TOXISCHEM ABFALL, WIE LABORATORIEN
WASTE CONTAINER, IN PARTICULAR FOR COLLECTING TOXIC WASTE, SUCH AS THOSE FROM LABORATORY

(30) Priorité: 27.09.2023 FR 2310248
(43) Date de publication de la demande: 02.04.2025
(73) Titulaire: Aspicollect, 44800 Saint-Herblain (FR)
(72) Inventeur: BOISSOLLE, Pierre, 27920 Saint Pierre de Bailleul (FR); HUVELIN, Christophe, 44380 Pornichet (FR)
(74) Mandataire: Ipsilon

(56) Documents cités:
- CN-A- 105 836 344
- CN-A- 111 498 338
- US-A1- 2005 230 407
- US-A1- 2020 339 344
- US-A1- 2023 129 640
- US-B1- 10 058 222

## Description

La présente invention concerne un conteneur à déchets, notamment pour la collecte de déchets toxiques, tels que ceux issus de laboratoire.

Elle concerne en particulier un conteneur à déchets comprenant un corps creux pour la réception d'un sac de collecte et une ouverture de remplissage, ledit corps présentant une partie inférieure formant fond et une partie supérieure d'accès à l'intérieur du corps.

Un certain nombre de déchets toxiques sont produits dans diverses industries. Ces déchets toxiques ont la particularité d'émettre des gaz toxiques. Ces gaz toxiques peuvent se répandre dans l'environnement quand les déchets toxiques sont collectés dans un conteneur devant être ouvert et fermé pour permettre la collecte desdits déchets. Des solutions ont été imaginées pour limiter cette libération des gaz toxiques dans l'environnement et protéger les utilisateurs comme l'illustrent les documents US 2005/230407, US 2023/129640, US 10058222 et US 2020/339344. Toutefois, les solutions développées à ce jour ne donnent pas entière satisfaction et ne permettent pas de garantir de manière sûre que la collecte et le stockage des déchets s'opèrent dans des conditions où la libération de gaz toxiques dans l'environnement est empêchée tout en ne nuisant pas à la facilité de collecte desdits déchets.

Un but de l'invention est de proposer un conteneur à déchets du type précité dont la conception permet de protéger les utilisateurs sans nuire à la facilité d'utilisation du conteneur.

A cet effet, l'invention a pour objet un conteneur à déchets comprenant un corps creux pour la réception d'un sac de collecte et une ouverture de remplissage, ledit corps présentant une partie inférieure formant fond et une partie supérieure d'accès à l'intérieur du corps, caractérisé en ce que le conteneur comprend une chambre annulaire s'étendant autour de l'ouverture de remplissage et une colonne creuse, en ce que la chambre annulaire est munie d'orifices d'admission d'air disposés en regard du fond du corps dans une configuration dite active du conteneur, en ce que la colonne qui comprend une base, un sommet et au moins une sortie d'air, s'étend, à l'extérieur du corps, de manière attenante audit corps, en ce que ladite colonne loge un dispositif de circulation forcée d'air, et en ce que ladite colonne est, dans la configuration dite active du conteneur, en communication fluidique avec la chambre annulaire par une liaison fluidique étanche à l'air.

Le fait que la colonne est, dans la configuration dite active du conteneur, en communication fluidique avec la chambre annulaire par une liaison fluidique étanche à l'air permet de générer un flux d'air depuis l'intérieur du corps vers l'intérieur de la colonne en passant par la chambre annulaire. Ce flux d'air entraîne les gaz toxiques potentiellement présents dans le corps et empêche ces gaz toxiques potentiellement présents dans le corps de se répandre dans l'environnement. L'intégration du dispositif de circulation forcée d'air dans la colonne permet de garantir la qualité de l'aspiration réalisée. Il est ainsi possible de maintenir l'ouverture de remplissage ouverte pendant les phases de collecte sans nuire à l'opérateur. Cela facilite la collecte des déchets. La disposition des orifices d'admission d'air de la chambre annulaire en regard du fond du corps permet au flux de gaz toxiques de parvenir dans la chambre annulaire en suivant une trajectoire essentiellement verticale. Il en résulte à nouveau une efficacité accrue.

Selon un mode de réalisation de l'invention, l'ouverture de remplissage est ménagée dans un capot, ledit capot étant monté, sur le corps, mobile entre une position rapprochée et une position écartée du corps, la position rapprochée du corps correspondant à la configuration active du conteneur. Comme la chambre annulaire entoure l'ouverture de remplissage, la chambre annulaire est également ménagée dans le capot. Cette configuration permet à la chambre annulaire de venir fermer partiellement la partie supérieure du corps. Le flux d'air potentiellement chargé en gaz toxiques peut ainsi par simple déplacement suivant une trajectoire essentiellement verticale parvenir dans la chambre annulaire sans compliquer la conception du conteneur.

Selon un mode de réalisation de l'invention, le capot comprend un cadre entourant l'ouverture de remplissage, la chambre annulaire et la liaison fluidique étant ménagés au niveau dudit cadre.

Selon un mode de réalisation de l'invention, le conteneur comprend un clapet de fermeture de l'ouverture de remplissage monté à l'intérieur du cadre mobile, de préférence à pivotement, entre une position ouverte et une position fermée de ladite ouverture de remplissage. Ce clapet de fermeture facilite l'accès à l'ouverture de remplissage peut être ouverte de manière permanente sans nuire au fonctionnement du conteneur.

Selon un mode de réalisation de l'invention, en configuration active du conteneur, la liaison fluidique pour une communication fluidique entre la chambre annulaire et la colonne débouche dans la colonne au niveau du sommet de ladite colonne et le dispositif de circulation forcée d'air est configuré pour générer un flux d'air depuis le sommet en direction de la base de ladite colonne. A nouveau, le parcours du flux d'air potentiellement chargé en gaz toxiques est simplifié pour gagner en efficacité de collecte et de transport des gaz toxiques.

Selon un mode de réalisation de l'invention, la liaison fluidique pour une communication fluidique entre la chambre annulaire et la colonne est formée par une excroissance radiale externe de la chambre annulaire.

Selon un mode de réalisation de l'invention, l'excroissance radiale externe se présente sous forme d'un conduit délimité au moins par une paroi périphérique munie d'un orifice de sortie positionné en regard du sommet ouvert de la colonne en configuration active du conteneur, ledit conduit étant borgne.

Selon un mode de réalisation de l'invention, la chambre annulaire est délimitée par des parois formant, en configuration active du conteneur, l'une, une paroi de dessous de la chambre annulaire tournée vers le fond du conteneur, les orifices d'admission d'air de la chambre annulaire qui sont ménagés dans ladite paroi de dessous ont la forme de fentes courbes à concavité tournée vers l'ouverture de remplissage entourée par ladite chambre annulaire, lesdits orifices d'admission d'air étant répartis circonférentiellement autour de ladite ouverture de remplissage. Cette disposition permet une aspiration optimisée permettant de limiter, voire d'empêcher toute libération de gaz toxiques dans l'environnement.

Selon un mode de réalisation de l'invention, la chambre annulaire communique avec la liaison fluidique dans une zone appelée zone de communication et les orifices d'admission d'air de la chambre annulaire éloignés de ladite zone de communication présentent une aire d'ouverture de dimension supérieure à l'aire d'ouverture des orifices d'admission d'air de la chambre annulaire rapprochés de la zone de communication. Cette conception permet une aspiration d'air homogène sur la totalité de la circonférence de la chambre annulaire.

Selon un mode de réalisation de l'invention, la colonne dite à double peau est une colonne dont la surface périphérique reliant le sommet et la base de la colonne et servant à la délimitation de la cavité de la colonne à l'intérieur de laquelle est logé le dispositif de circulation forcée d'air est formée par une double paroi. Cette disposition permet d'une part, d'éviter la présence d'obstacles à l'écoulement d'air par exemple de fils électriques dans la cavité de la colonne, d'autre part, de mieux isoler le flux d'air potentiellement chargé en gaz toxiques de l'extérieur.

Selon un mode de réalisation de l'invention, le dispositif de circulation forcée d'air divise l'intérieur de la colonne en deux sections dites respectivement inférieure et supérieure s'étendant l'une au-dessus de l'autre en configuration active du conteneur.

Selon un mode de réalisation de l'invention, le conteneur comprend au moins un filtre disposé à l'intérieur de ladite colonne, le ou au moins l'un des filtres étant accessible à travers une ouverture d'accès au filtre ménagée dans la surface périphérique reliant le sommet et la base de la colonne et servant à la délimitation de la cavité de la colonne, cette ouverture d'accès étant fermée par une trappe. Ce filtre est optionnel en particulier lorsque la sortie d'air de la colonne est raccordée à un réseau préexistant d'aspiration d'air intégrant au moins un filtre.

Selon un mode de réalisation de l'invention, au moins le capot et la colonne sont des pièces en polyéthylène haute densité de préférence rotomoulées. Il en résulte une simplicité de fabrication. Ainsi, la chambre annulaire, l'ouverture de remplissage et la liaison fluidique peuvent être réalisées d'une seule pièce.

Selon un mode de réalisation de l'invention, le conteneur comprend une garniture d'étanchéité formée d'un ou plusieurs joints interposés d'une part, entre le capot et la colonne, d'autre part, entre le capot et le corps, en configuration active du conteneur, pour permettre une circulation de manière étanche d'un flux de fluide depuis l'intérieur du corps vers la colonne en passant par la chambre annulaire. La présence d'une garniture d'étanchéité limite les risques d'aspiration d'air extérieur non pollué. Il en résulte à nouveau une efficacité accrue.

### Brève description des dessins

L'invention sera bien comprise à la lecture de la description suivante d'exemples de réalisation, en référence aux dessins annexés dans lesquels :
[Fig. 1] représente une vue en perspective d'un conteneur conforme à l'invention en configuration active ;
[Fig. 2] représente une vue en perspective d'un conteneur conforme à l'invention en configuration non active ;
[Fig. 3] représente une vue partiellement en coupe et en perspective d'un conteneur conforme à l'invention en configuration active pour illustrer la circulation du flux d'air potentiellement chargé en gaz toxiques à l'intérieur du conteneur ;
[Fig. 4] représente une vue en perspective d'un conteneur conforme à l'invention avec une partie des éléments en position éclatée en configuration non active du conteneur ;
[Fig. 5] représente une vue en perspective du capot ;
[Fig. 6] représente une vue du dessous du capot ;
[Fig. 7] représente une vue en perspective d'un conteneur conforme à l'invention en configuration non active au cours de la mise en place d'un sac de collecte :
[Fig. 8] représente une vue schématique en coupe d'un conteneur conforme à l'invention en configuration active du conteneur.

Le conteneur 1 à déchets généralement toxiques de l'invention peut être du type de celui représenté aux figures 1, 4 et 8. Ce conteneur 1 comprend un corps 2 creux tubulaire de section, ici circulaire, se présentant sous forme d'un récipient ouvert par le dessus. Ce corps 2 creux présente donc une partie inférieure formant fond 4 et une partie supérieure 5 d'accès à l'intérieur du corps 2. Le conteneur 1 comprend également une ouverture de remplissage 3 à travers laquelle les déchets peuvent être introduits pour être recueillis et stockés dans le corps 2. L'ouverture de remplissage est disposée en partie supérieure du corps 2 ou au-dessus du corps 2.

Le corps 2 est généralement garni d'un sac 23 de collecte de déchets. À cet effet, le corps 2 peut être équipé en partie supérieure 5 d'un système 25 de maintien du sac 23 à l'état ouvert dans le corps 2. Ce système 25 de maintien est, dans l'exemple représenté à la figure 7, formé de deux arceaux, généralement métalliques, pivotant autour d'un axe transversal au corps 2. Ces arceaux forment dans une position, un cercle s'étendant dans un plan sensiblement parallèle au fond 4 du corps 2. Le sac 23 est ainsi maintenu dans une position dans laquelle il suit la paroi du corps 2 et présente sa partie supérieure en position ouverte.

Le conteneur 1 comprend encore une chambre 6 annulaire s'étendant autour de l'ouverture 3 de remplissage et entourant au moins partiellement, de préférence totalement, l'ouverture de remplissage 3. Cette chambre 6 annulaire est munie d'orifices 8 d'admission d'air disposés en regard du fond 4 du corps 2 dans une configuration dite active du conteneur 1, conforme à celle représentée à la figure 1.

Dans l'exemple représenté, l'ouverture de remplissage 3 est ménagée dans un capot 14. Le capot 14 est un capot pivotant monté sur le corps 2 mobile à pivotement entre une position rapprochée et une position écartée du corps 2. La position rapprochée du corps 2 correspond à la configuration active du conteneur 1. Ce capot 14 aurait pu, de manière similaire, être monté mobile à coulissement, par exemple.

Le capot 14 est couplé au reste du conteneur par une charnière pour son montage à pivotement. Le capot 14 est donc mobile à pivotement pour le passage d'une position rapprochée du corps 2, dans laquelle il est repose en appui sur la partie supérieure du corps 2, à une position écartée du corps 2 telle qu'illustrée à la figure 2. La position dans laquelle le capot 14 est écarté du corps 2 correspond à la configuration non active du conteneur 1.

Dans les exemples représentés, notamment aux figures 5 et 6, le capot 14 comprend un cadre entourant l'ouverture de remplissage 3. Le cadre est un cadre épais creux. Le cadre constitue la chambre 6 annulaire.

Le conteneur 1 comprend un clapet 15 de fermeture de l'ouverture de remplissage 3. Ce clapet 15 est monté à l'intérieur du cadre mobile à pivotement entre une position ouverte et une position fermée de ladite ouverture de remplissage 3. Ce clapet 15 se présente sous forme d'une plaque circulaire de forme complémentaire de l'ouverture de remplissage 3 qui est représentée également circulaire. Ce clapet 15 est plus particulièrement visible à la figure 1.

Comme l'illustre la figure 3, la chambre 6 annulaire est délimitée par des parois formant, en configuration active du conteneur 1, l'une, une paroi de dessous 16 de la chambre 6 annulaire tournée vers le fond du conteneur 1. Les orifices 8 d'admission d'air de la chambre 6 annulaire sont ménagés dans cette paroi de dessous 16. Ces orifices 8 d'admission d'air ont chacun la forme d'une fente courbe à concavité tournée vers l'ouverture de remplissage 3 entourée par la chambre 6 annulaire. Ces orifices 8 d'admission d'air sont répartis circonférentiellement autour de l'ouverture de remplissage 3. L'ouverture de remplissage 3 est de forme circulaire et les orifices 8 d'admission d'air sont disposés sur un cercle autour de l'ouverture de remplissage 3. Le cercle est un cercle de centre passant par le centre de l'ouverture de remplissage 3.

On constate, comme l'illustre la figure 6, que ces orifices 8 d'admission d'air présentent une aire d'ouverture qui peut varier d'un orifice 8 d'admission d'air à un autre. La façon dont cette aire d'ouverture varie sera décrite ci-après.

Le conteneur 1 comprend enfin une colonne 7 creuse qui est attenante, c'est-à-dire adjacente, au corps 2, pour s'étendre le long du corps 2 à l'extérieur du corps 2. Cette colonne 7 comprend une base 9, un sommet 10 et au moins une sortie d'air 11 qui est, dans l'exemple représenté, disposée à la base 9 de la colonne 7, comme cela est visible à la figure 3. En effet, la colonne 7 comprend un sommet 10 et une base 9 ainsi qu'une sortie 11 d'air.

Cette sortie d'air 11 peut déboucher à l'air libre, comme dans la figure 2, ou être raccordée à un réseau de circulation de fluide, comme illustré à la figure 3. Cette colonne 7 est, dans les exemples représentés, ouverte à son sommet 10 et à sa base 9. Cette colonne 7 est, dans les exemples représentés, de section extérieure carrée, mais aurait pu être circulaire ou autre sans sortir du cadre de l'invention.

Un piètement permet le maintien de la colonne 7 et du corps 2 en position dressée, c'est-à-dire à l'état vertical.

Dans les exemples représentés, la base de la colonne 7 s'étend au-dessus du sol en position dressée de l'ensemble. Cette colonne 7 loge un dispositif 12 de circulation forcée d'air se présentant généralement sous forme d'un ventilateur. Ce dispositif 12 de circulation forcée d'air divise l'intérieur de la colonne 7 en deux sections dites, respectivement, inférieure 71 et supérieure 72. Ces sections inférieure 71 et supérieure 72 s'étendent l'une au-dessus de l'autre en configuration active du conteneur 1 dans laquelle la colonne 7 s'étend à l'état dressé.

Le dispositif 12 de circulation forcée d'air est de préférence positionné dans la section supérieure 72 de la colonne 7 pour être au plus proche de la chambre 6 annulaire.

Comme illustré à la figure 4, une grille 24 peut être prévue entre le sommet de la colonne 7 qui est ouvert et le dispositif 12 de circulation forcée d'air. Cela évite à un opérateur de se blesser les doigts par contact avec le dispositif 12 de circulation forcée d'air en configuration non active du conteneur 1.

Dans les exemples représentés, le capot 14 et la colonne 7 sont des pièces en polyéthylène haute densité, de préférence rotomoulées, c'est-à-dire fabriquées par rotomoulage. La réalisation d'une pièce par rotomoulage est visible sur la pièce finale.

Le conteneur 1 peut comprendre au moins un filtre 19 disposé à l'intérieur de la colonne 7. Ce filtre 19 peut être accessible à travers une ouverture 20 d'accès au filtre 19 ménagé dans la surface périphérique reliant le sommet 10 et la base 9 de la colonne 7, et servant à la délimitation de la cavité de la colonne 7. Dans les exemples représentés, cette ouverture 20 d'accès est fermée par une trappe 21. Un tel filtre 19 est visible à la figure 3.

En variante et, de manière non représentée, la colonne 7 peut être dépourvue de filtre et le filtre peut être disposé sur le circuit de circulation d'air du type de celui représenté à la figure 3 qui raccorde la sortie d'air de la colonne 7 ménagée au niveau de la base de la colonne 7 à un circuit de circulation d'air préexistant.

On note, comme l'illustre la figure 3, que la colonne 7 peut être une colonne dite à double peau. En effet, la surface périphérique reliant le sommet 10 et la base 9 de la colonne 7, et servant à la délimitation de la cavité de la colonne 7 à l'intérieur de laquelle est logé le dispositif 12 de circulation forcée d'air, peut être formée par une double paroi 18. Ainsi le câblage électrique, de même que tout élément potentiellement perturbateur du flux d'air, peut être disposé entre les deux parois. Le flux d'air généré par le dispositif 12 de circulation forcée d'air est ainsi soumis à une perturbation minimale à l'intérieur de la colonne 7.

La colonne 7 est, dans la configuration active du conteneur, c'est-à-dire dans la configuration dans laquelle les orifices 8 d'admission d'air de la chambre 6 annulaire sont disposés en regard du fond 4 du corps 2, en communication fluidique avec la chambre 6 annulaire par une liaison 13 fluidique étanche à l'air, pour permettre de générer un flux d'air canalisé depuis l'intérieur du corps 2 vers l'intérieur de la colonne 7 en passant par la chambre 6 annulaire.

Cette configuration active correspond également à la position dans laquelle le capot 14 est rapproché du corps 2 et en particulier prend appui sur le corps 2 et sur le sommet de la colonne 7.

Pour disposer d'un contact d'appui étanche entre le capot 14 et la colonne 7, et entre le capot 14 et le corps 2, le conteneur 1 comprend une garniture 22 d'étanchéité. Cette garniture 22 d'étanchéité peut être formée d'un ou plusieurs joints. Ces joints sont interposés, d'une part, entre le capot 14 et la colonne 7, d'autre part, entre le capot 14 et le corps 2, en configuration active du conteneur 1 pour permettre une circulation de manière étanche d'un flux de fluide depuis l'intérieur du corps 2 vers la colonne 7 en passant par la chambre 6 annulaire.

Le risque que le dispositif de circulation forcée d'air aspire de l'air de l'extérieur du corps 2 est ainsi réduit.

Le circuit du flux d'air canalisé depuis le corps 2 vers la sortie d'air 11 de la colonne 7 en passant par la chambre 6 annulaire est illustré aux figures 3 et 5.

On comprend que, dans cette configuration active du conteneur 1, l'air, chargé ou non en gaz toxique contenu dans le corps 2, ne peut pas être évacué directement dans l'atmosphère depuis le corps 2. Cet air est contraint de suivre le trajet qui lui est imposé par le dispositif 12 de circulation forcée d'air. Pour autant, l'intérieur du corps 2 reste accessible à travers l'ouverture de remplissage 3 qui peut demeurer, si l'opérateur le souhaite, ouverte de manière permanente sans perturber cette circulation forcée d'air.

En configuration non active du conteneur 1, telle qu'illustrée à la figure 2, le capot est en position écartée du corps 2 et la chambre 6 annulaire n'est plus en communication fluidique par la liaison 13 fluidique avec le sommet de la colonne 7, de sorte que l'air potentiellement chargé en gaz toxique contenu dans le corps 2 peut être libéré dans l'environnement.

En configuration active du conteneur 1, la liaison 13 fluidique, permettant une communication fluidique entre la chambre 6 annulaire et la colonne 7, débouche dans la colonne 7 au niveau du sommet 10 de la colonne 7, et le dispositif 12 de circulation forcée d'air est configuré pour générer un flux d'air depuis le sommet 10 en direction de la base 9 de ladite colonne 7.

Dans l'exemple des figures 4 et 5, la liaison 13 fluidique, pour une communication fluidique entre la chambre 6 annulaire et la colonne 7, est formée par une excroissance radiale externe 130 de la chambre 6 annulaire. Cette excroissance radiale externe 130 se présente sous forme d'un conduit borgne, c'est-à-dire un conduit dont l'une des faces d'extrémité est fermée. Ce conduit est délimité par une paroi périphérique munie d'un orifice 131 de sortie positionné en regard du sommet 10 ouvert de la colonne 7 en configuration active du conteneur 1, c'est-à-dire dans la configuration dans laquelle cette excroissance radiale externe 130 prend appui sur le sommet de la colonne 7. La face d'extrémité ouverte du conduit borgne débouche, quant à elle, dans la chambre 6 annulaire. La chambre 6 annulaire communique avec la liaison 13 fluidique dans une zone appelée zone 17 de communication. Cette zone 17 de communication correspondant à la face d'extrémité ouverte du conduit borgne. Les orifices 8 d'admission d'air de la chambre 6 annulaire éloignés de la zone 17 de communication présentent une aire d'ouverture de dimension supérieure à l'aire d'ouverture des orifices 8 d'admission d'air rapprochés de la zone 17 de communication. Il en résulte une homogénéité de l'air à l'intérieur de la chambre 6 annulaire.

La chambre 6 annulaire et la liaison fluidique forment le capot 14 qui est réalisé d'une seule pièce. Cette pièce est, comme mentionnée ci-dessus, fabriquée de préférence par rotomoulage.

En configuration active du conteneur 1, le capot est en position rapprochée du corps 2 et repose sur le corps 2 et la colonne 7, comme illustré à la figure 1.

Le dispositif 12 électrique de circulation forcée d'air est en marche grâce à la présence d'un interrupteur marche/arrêt disposé de préférence sur la colonne 7. Ce dispositif 12 de circulation forcée d'air génère, de manière permanente, un flux d'air depuis le corps 2 vers la sortie 11 d'air de la colonne 7 en configuration active du conteneur 1.

L'air potentiellement chargé en gaz toxique et contenu dans le corps 2 est aspiré dans la chambre 6 annulaire par les orifices 8 d'admission d'air, passe de la chambre 6 annulaire vers le sommet 10 de la colonne 7 par la liaison 13 fluidique, parcourt la colonne 7 depuis le sommet 10 vers la base 9 de la colonne 7 pour ressortir de la colonne 7 par la sortie 11 d'air de la colonne 7 ménagée dans la base 9 de la colonne 7, cette base 9 étant écartée du sol.

Cette circulation permanente n'empêche en rien l'opérateur d'utiliser le conteneur 1 comme une poubelle classique en introduisant les déchets dans le corps 2 par l'ouverture de remplissage 3 qui peut être fermée par un clapet 15.

Un tel conteneur 1 à déchets peut être utilisé pour la collecte de déchets toxiques sans diffusion de gaz toxique dans l'environnement.

## Revendications

1. Conteneur (1) à déchets comprenant un corps (2) creux pour la réception d'un sac (23) de collecte et une ouverture de remplissage (3), ledit corps (2) présentant une partie inférieure formant fond (4) et une partie supérieure (5) d'accès à l'intérieur du corps (2), **caractérisé en ce que** le conteneur (1) comprend une chambre (6) annulaire s'étendant autour de l'ouverture de remplissage (3) et une colonne (7) creuse, **en ce que** la chambre (6) annulaire est munie d'orifices (8) d'admission d'air disposés en regard du fond (4) du corps (2) dans une configuration dite active du conteneur (1), **en ce que** la colonne qui comprend une base (9), un sommet (10) et au moins une sortie d'air (11), s'étend, à l'extérieur du corps (2), de manière attenante audit corps (2), **en ce que** ladite colonne (7) loge un dispositif (12) de circulation forcée d'air, et **en ce que** ladite colonne (7) est, dans la configuration dite active du conteneur, en communication fluidique avec la chambre (6) annulaire par une liaison (13) fluidique étanche à l'air.

2. Conteneur (1) à déchets selon la revendication 1, **caractérisé en ce que** l'ouverture de remplissage (3) est ménagée dans un capot (14), ledit capot (14) étant monté, sur le corps (2), mobile entre une position rapprochée et une position écartée du corps (2), la position rapprochée du corps (2) correspondant à la configuration active du conteneur (1).

3. Conteneur (1) à déchets selon la revendication 2, **caractérisé en ce que** le capot (14) comprend un cadre entourant l'ouverture de remplissage (3), la chambre (6) annulaire et la liaison (13) fluidique étant ménagés au niveau dudit cadre.

4. Conteneur (1) à déchets selon la revendication 3, **caractérisé en ce qu'**il comprend un clapet (15) de fermeture de l'ouverture de remplissage (3) monté à l'intérieur du cadre mobile, de préférence à pivotement, entre une position ouverte et une position fermée de ladite ouverture de remplissage (3).

5. Conteneur (1) à déchets selon l'une des revendications 1 à 4, **caractérisé en ce que**, en configuration active du conteneur (1), la liaison (13) fluidique pour une communication fluidique entre la chambre (6) annulaire et la colonne (7) débouche dans la colonne (7) au niveau du sommet (10) de ladite colonne (7) et **en ce que** le dispositif (12) de circulation forcée d'air est configuré pour générer un flux d'air depuis le sommet (10) en direction de la base de ladite colonne (7).

6. Conteneur (1) à déchets selon l'une des revendications 1 à 5, **caractérisé en ce que** la liaison (13) fluidique pour une communication fluidique entre la chambre (6) annulaire et la colonne (7) est formée par une excroissance radiale externe (130) de la chambre (6) annulaire.

7. Conteneur (1) à déchets selon la revendication 6, **caractérisé en ce que** l'excroissance radiale externe (130) se présente sous forme d'un conduit délimité au moins par une paroi périphérique munie d'un orifice (131) de sortie positionné en regard du sommet (10) ouvert de la colonne (7) en configuration active du conteneur (1), ledit conduite étant borgne.

8. Conteneur (1) à déchets selon l'une des revendications 1 à 7, **caractérisé en ce que** la chambre (6) annulaire est délimitée par des parois formant, en configuration active du conteneur (1), l'une, une paroi de dessous (14) de la chambre (6) annulaire tournée vers le fond (4) du conteneur (1), **en ce que** les orifices (8) d'admission d'air de la chambre (6) annulaire qui sont ménagés dans ladite paroi de dessous (16) ont la forme de fentes courbes à concavité tournée vers l'ouverture de remplissage (3) entourée par ladite chambre (6) annulaire, lesdits orifices (8) d'admission d'air étant répartis circonférentiellement autour de ladite ouverture de remplissage (3).

9. Conteneur (1) à déchets selon l'une des revendications 1 à 8, **caractérisé en ce que** la chambre (6) annulaire communique avec la liaison (13) fluidique dans une zone appelée zone (17) de communication et **en ce que** les orifices (8) d'admission d'air de la chambre (6) annulaire éloignés de ladite zone (17) de communication présentent une aire d'ouverture de dimension supérieure à l'aire d'ouverture des orifices (8) d'admission d'air de la chambre (6) annulaire rapprochés de la zone (17) de communication.

10. Conteneur (1) à déchets selon l'une des revendications 1 à 9, **caractérisé en ce que** la colonne (7) dite à double peau est une colonne dont la surface périphérique reliant le sommet (10) et la base (9) de la colonne (7) et servant à la délimitation de la cavité de la colonne (7) à l'intérieur de laquelle est logé le dispositif (12) de circulation forcée d'air est formée par une double paroi (18).

11. Conteneur (1) à déchets selon l'une des revendications 1 à 10, **caractérisé en ce que** le dispositif (12) de circulation forcée d'air divise l'intérieur de la colonne (7) en deux sections dites respectivement inférieure (71) et supérieure (72) s'étendant l'une au-dessus de l'autre en configuration active du conteneur (1).

12. Conteneur (1) à déchets selon l'une des revendications 1 à 11, **caractérisé en ce que** le conteneur (1) comprend au moins un filtre (19) disposé à l'intérieur de ladite colonne (7), le ou au moins l'un des filtres (19) étant accessible à travers une ouverture (20) d'accès au filtre (19) ménagée dans la surface périphérique reliant le sommet (10) et la base (9) de la colonne (7) et servant à la délimitation de la cavité de la colonne (7), cette ouverture (20) d'accès étant fermée par une trappe (21).

13. Conteneur (1) à déchets selon la revendication 2 ou l'une des revendications 3 à 12 prise en combinaison avec la revendication 2, **caractérisé en ce qu'**au moins le capot (14) et la colonne (7) sont des pièces en polyéthylène haute densité de préférence rotomoulées.

14. Conteneur (1) à déchets selon la revendication 2 ou l'une des revendications 3 à 13 prise en combinaison avec la revendication 2, **caractérisé en ce que** le conteneur (1) comprend une garniture (22) d'étanchéité formée d'un ou plusieurs joints interposés d'une part, entre le capot (14) et la colonne (7), d'autre part, entre le capot (14) et le corps (2), en configuration active du conteneur (1), pour permettre une circulation de manière étanche d'un flux de fluide depuis l'intérieur du corps (2) vers la colonne (7) en passant par la chambre (6) annulaire.

## Patentansprüche

1. Abfallbehälter (1), welcher einen hohlen Körper (2) zur Aufnahme eines Sammelsacks (23) und eine Einfüllöffnung (3) umfasst, wobei der Körper (2) einen unteren Teil, der einen Boden (4) bildet, und einen oberen Teil (5) für den Zugang zum Inneren des Körpers (2) aufweist, **dadurch gekennzeichnet, dass** der Behälter (1) eine ringförmige Kammer (6), die sich um die Einfüllöffnung (3) herum erstreckt, und eine hohle Säule (7) umfasst, dadurch, dass die ringförmige Kammer (6) mit Lufteinlassöffnungen (8) versehen ist, die in einer sogenannten aktiven Konfiguration des Behälters (1) gegenüber dem Boden (4) des Körpers (2) angeordnet sind, dadurch, dass die Säule, die einen Fuß (9), ein Oberteil (10) und mindestens einen Luftauslass (11) umfasst, sich außerhalb des Körpers (2) an den Körper (2) angrenzend erstreckt, dadurch, dass die Säule (7) eine Vorrichtung (12) zur Luft-Zwangsumwälzung aufnimmt, und dadurch, dass die Säule (7) in der sogenannten aktiven Konfiguration des Behälters mit der ringförmigen Kammer (6) über eine luftdichte Fluidverbindung (13) in Fluid-Kommunikation steht.

2. Abfallbehälter (1) nach Anspruch 1, **dadurch gekennzeichnet, dass** die Einfüllöffnung (3) in einer Haube (14) ausgebildet ist, wobei die Haube (14) auf dem Körper (2) beweglich zwischen einer dem Körper (2) genäherten Position und einer von ihm entfernten Position angebracht ist, wobei die dem Körper (2) genäherte Position der aktiven Konfiguration des Behälters (1) entspricht.

3. Abfallbehälter (1) nach Anspruch 2, **dadurch gekennzeichnet, dass** die Haube (14) einen Rahmen umfasst, der die Einfüllöffnung (3) umgibt, wobei die ringförmige Kammer (6) und die Fluidverbindung (13) an diesem Rahmen ausgebildet sind.

4. Abfallbehälter (1) nach Anspruch 3, **dadurch gekennzeichnet, dass** er eine Verschlussklappe (15) der Einfüllöffnung (3) umfasst, die im Inneren des Rahmens beweglich, vorzugsweise schwenkbar, zwischen einer geöffneten Position und einer geschlossenen Position der Einfüllöffnung (3) angebracht ist.

5. Abfallbehälter (1) nach einem der Ansprüche 1 bis 4, **dadurch gekennzeichnet, dass** in der aktiven Konfiguration des Behälters (1) die Fluidverbindung (13) für eine Fluid-Kommunikation zwischen der ringförmigen Kammer (6) und der Säule (7) am Oberteil (10) der Säule (7) in die Säule (7) mündet, und dadurch, dass die Vorrichtung (12) zur Luft-Zwangsumwälzung dafür ausgelegt ist, einen Luftstrom vom Oberteil (10) in Richtung des Fußes der Säule (7) zu erzeugen.

6. Abfallbehälter (1) nach einem der Ansprüche 1 bis 5, **dadurch gekennzeichnet, dass** die Fluidverbindung (13) für eine Fluid-Kommunikation zwischen der ringförmigen Kammer (6) und der Säule (7) von einem äußeren radialen Vorsprung (130) der ringförmigen Kammer (6) gebildet wird.

7. Abfallbehälter (1) nach Anspruch 6, **dadurch gekennzeichnet, dass** der äußere radiale Vorsprung (130) die Form eines Kanals aufweist, der mindestens von einer Umfangswand begrenzt wird, die mit einer Auslassöffnung (131) versehen ist, die in der aktiven Konfiguration des Behälters (1) gegenüber dem offenen Oberteil (10) der Säule (7) positioniert ist, wobei der Kanal an einem Ende verschlossen ist.

8. Abfallbehälter (1) nach einem der Ansprüche 1 bis 7, **dadurch gekennzeichnet, dass** die ringförmige Kammer (6) von Wänden begrenzt wird, von denen eine Wand in der aktiven Konfiguration des Behälters (1) eine Bodenwand (14) der ringförmigen Kammer (6) bildet, die dem Boden (4) des Behälters (1) zugewandt ist, dadurch, dass die Lufteinlassöffnungen (8) der ringförmigen Kammer (6), die in der Bodenwand (16) ausgebildet sind, die Form gekrümmter Schlitze mit einer Konkavität haben, die der von der ringförmigen Kammer (6) umgebenen Einfüllöffnung (3) zugewandt ist, wobei die Lufteinlassöffnungen (8) in Umfangsrichtung um die Einfüllöffnung (3) herum verteilt sind.

9. Abfallbehälter (1) nach einem der Ansprüche 1 bis 8, **dadurch gekennzeichnet, dass** die ringförmige Kammer (6) mit der Fluidverbindung (13) mit einem "Kommunikationsbereich" (17) genannten Bereich kommuniziert, und dadurch, dass die Lufteinlassöffnungen (8) der ringförmigen Kammer (6), die von dem Kommunikationsbereich (17) entfernt sind, eine Öffnungsfläche mit einer Abmessung aufweisen, die größer als die Öffnungsfläche der Lufteinlassöffnungen (8) der ringförmigen Kammer (6) ist, die dem Kommunikationsbereich (17) angenähert sind.

10. Abfallbehälter (1) nach einem der Ansprüche 1 bis 9, **dadurch gekennzeichnet, dass** die "zweischalig" genannte Säule (7) eine Säule ist, deren Umfangsfläche, die das Oberteil (10) und den Fuß (9) der Säule (7) verbindet und zur Begrenzung des Hohlraums der Säule (7) dient, in dessen Innerem die Vorrichtung (12) zur Luft-Zwangsumwälzung aufgenommen ist, von einer doppelten Wand (18) gebildet wird.

11. Abfallbehälter (1) nach einem der Ansprüche 1 bis 10, **dadurch gekennzeichnet, dass** die Vorrichtung (12) zur Luft-Zwangsumwälzung das Innere der Säule (7) in zwei Abschnitte aufteilt, unterer (71) bzw. oberer (72) Abschnitt genannt, die sich in der aktiven Konfiguration des Behälters (1) übereinander erstrecken.

12. Abfallbehälter (1) nach einem der Ansprüche 1 bis 11, **dadurch gekennzeichnet, dass** der Behälter (1) mindestens ein Filter (19) umfasst, das im Inneren der Säule (7) angeordnet ist, wobei das oder mindestens eines der Filter (19) durch eine Zugangsöffnung (20) zum Filter (19) hindurch zugänglich ist, die in der Umfangsfläche ausgebildet ist, die das Oberteil (10) und den Fuß (9) der Säule (7) verbindet und zur Begrenzung des Hohlraums der Säule (7) dient, wobei diese Zugangsöffnung (20) durch eine Klappe (21) verschlossen ist.

13. Abfallbehälter (1) nach Anspruch 2 oder einem der Ansprüche 3 bis 12 in Kombination mit Anspruch 2, **dadurch gekennzeichnet, dass** wenigstens die Haube (14) und die Säule (7) Teile aus hochdichtem Polyethylen sind, die vorzugsweise rotationsgeformt sind.

14. Abfallbehälter (1) nach Anspruch 2 oder einem der Ansprüche 3 bis 13 in Kombination mit Anspruch 2, **dadurch gekennzeichnet, dass** der Behälter (1) eine Dichtungsanordnung (22) umfasst, die von einer oder mehreren Dichtungen gebildet wird, die in der aktiven Konfiguration des Behälters (1) einerseits zwischen der Haube (14) und der Säule (7) und andererseits zwischen der Haube (14) und dem Körper (2) angeordnet sind, um eine Strömung eines Fluidstroms aus dem Inneren des Körpers (2) zur Säule (7) hin über die ringförmige Kammer (6) auf dichte Weise zu ermöglichen.

## Claims

1. Waste container (1) comprising a hollow body (2) for receiving a collection bag (23) and a filling opening (3), said body (2) having a lower portion forming a bottom (4) and an upper portion (5) for accessing the interior of the body (2), **characterized in that** the container (1) comprises an annular chamber (6) extending around the filling opening (3) and a hollow column (7), **in that** the annular chamber (6) is provided with air inlet orifices (8) arranged facing the bottom (4) of the body (2) when the container (1) is in a configuration referred to as active configuration, **in that** the column, which comprises a base (9), a top (10) and at least one air outlet (11), extends, outside the body (2), so as to be adjacent to said body (2), **in that** said column (7) houses a forced air circulation device (12), and **in that** said column (7) is, when the container is in the configuration referred to as active configuration, in fluidic communication with the annular chamber (6) via an airtight fluidic connection (13).

2. Waste container (1) according to Claim 1, **characterized in that** the filling opening (3) is formed in a lid (14), said lid (14) being mounted on the body (2) so as to be able to move between a position close to and a position away from the body (2), the position close to the body (2) corresponding to the active configuration of the container (1).

3. Waste container (1) according to Claim 2, **characterized in that** the lid (14) comprises a frame surrounding the filling opening (3), the annular chamber (6) and the fluidic connection (13) being arranged on said frame.

4. Waste container (1) according to Claim 3, **characterized in that** it comprises a flap (15) intended to close the filling opening (3) and mounted inside the frame so as to be able to move, preferably pivotably, between an open position and a closed position in said filling opening (3).

5. Waste container (1) according to one of Claims 1 to 4, **characterized in that**, when the container (1) is in the active configuration, the fluidic connection (13) for fluidic communication between the annular chamber (6) and the column (7) opens into the column (7) at the top (10) of said column (7) and **in that** the forced air circulation device (12) is configured to generate a flow of air from the top (10) towards the base of said column (7).

6. Waste container (1) according to one of Claims 1 to 5, **characterized in that** the fluidic connection (13) for fluidic communication between the annular chamber (6) and the column (7) is formed by an external radial protuberance (130) of the annular chamber (6).

7. Waste container (1) according to Claim 6, **characterized in that** the external radial protuberance (130) is in the form of a duct delimited at least by a peripheral wall provided with an outlet orifice (131) positioned facing the open top (10) of the column (7) when the container (1) is in the active configuration, said duct being blind.

8. Waste container (1) according to one of Claims 1 to 7, **characterized in that** the annular chamber (6) is bounded by walls, one of which forms, when the container (1) is in the active configuration, a bottom wall (14) of the annular chamber (6) facing the bottom (4) of the container (1), **in that** the air inlet orifices (8) of the annular chamber (6) that are formed in said bottom wall (16) are in the form of curved slots with their concavity facing the filling opening (3) surrounded by said annular chamber (6), said air inlet orifices (8) being distributed circumferentially around said filling opening (3).

9. Waste container (1) according to one of Claims 1 to 8, **characterized in that** the annular chamber (6) communicates with the fluidic connection (13) in a zone referred to as communication zone (17) and **in that** the air inlet orifices (8) of the annular chamber (6) that are further away from said communication zone (17) have an opening area with a larger dimension than the opening area of the air inlet orifices (8) of the annular chamber (6) that are closer to the communication zone (17).

10. Waste container (1) according to one of Claims 1 to 9, **characterized in that** the column (7) referred to as a double-walled column is a column in which the peripheral surface connecting the top (10) and the base (9) of the column (7) and serving to delimit the cavity of the column (7) inside which the forced air circulation device (12) is housed is formed by a double wall (18).

11. Waste container (1) according to one of Claims 1 to 10, **characterized in that** the forced air circulation device (12) divides the interior of the column (7) into two sections, referred to as lower section (71) and upper section (72), respectively, extending one above the other when the container (1) is in the active configuration.

12. Waste container (1) according to one of Claims 1 to 11, **characterized in that** the container (1) comprises at least one filter (19) arranged inside said column (7), the or at least one of the filters (19) being accessible through an opening (20) providing access to the filter (19) and formed in the peripheral surface connecting the top (10) and the base (9) of the column (7) and serving to delimit the cavity of the column (7), this access opening (20) being closed by a hatch (21).

13. Waste container (1) according to Claim 2 or one of Claims 3 to 12 in combination with Claim 2, **characterized in that** at least the lid (14) and the column (7) are high-density polyethylene parts that are preferably rotationally moulded.

14. Waste container (1) according to Claim 2 or one of Claims 3 to 13 in combination with Claim 2, **characterized in that** the container (1) comprises a sealing gasket (22) formed by one or more seals interposed, on the one hand, between the lid (14) and the column (7) and, on the other hand, between the lid (14) and the body (2), when the container (1) is in the active configuration, in order to allow a flow of fluid to circulate in a sealed manner from the interior of the body (2) to the column (7), passing through the annular chamber (6).
